# EUROPÄISCHE PATENTANMELDUNG

(11) **EP 2 354 040 A2**
(43) Veröffentlichungstag der Anmeldung: **10.08.2011**
(21) Anmeldenummer: 11001078.2
(22) Anmeldetag: 10.02.2011
(51) Int. Cl.: B65D 88/12, B65D 88/02

(54) **Behälter**

(30) Priorität: 10.02.2010 DE 202010002201 U
(71) Anmelder: Yildirim, Sidika, 71332 Waiblingen (DE)
(72) Erfinder: Yildirim, Sidika, 71332 Waiblingen (DE)
(74) Vertreter: Arat, Dogan

(57) **Zusammenfassung**

Behälter mit Seitenwänden (2, 3, 4, 5) und einem Boden (1), mit zusätzlichen Bereichen (6, 7).

## Beschreibung

### Gebiet der Erfindung

Die Erfindung betrifft einen Behälter nach dem Oberbegriff des Anspruchs 1.

### Stand der Technik

Aus dem Stand der Technik sind vielfältige Arten von Containern und Behältern bekannt. Darunter finden sich Absetzcontainer, Abrollcontainer, Überseecontainer od. dgl..

Diese Container weisen unterschiedlichste Grössen und Ausmasse auf. Sie dienen manchmal nur der kurzen Aufbewahrung, manchmal aber auch einer längeren Aufbewahrung. Daneben haben sie die Aufgabe, den Transport von verschiedenartigen Gütern, wie Wertgegenständen, Lebensmittel oder Abfall, wie Altglas, Altpapier oder Bauschutt aufzunehmen.

Nachteilig am Stand der Technik ist, dass entsprechende Container oder Behälter nur mit grossem Raum- und Flächeneinsatz gelagert werden können, wenn sie nicht benötigt werden. Zwar ist es möglich, zwei Absetzcontainer ineinander zu lagern, doch stösst diese Art der Lagerung schon nach dem dritten Absetzcontainer auf grosse Schwierigkeiten.

Ausserdem ist nachteilig am Stand der Technik, dass Wartungsarbeiten extrem teuer und zeitaufwändig sind. Bei Beschädigungen der Container treten Beeinträchtigen in der Regel an allen wichtigen Teilen des Containers auf. Dies liegt daran, dass der gesamte Container zusammenhängend gebaut ist. Wird der Container beispielsweise an einer Ecke beschädigt, so kommt es zu Verziehungen im gesamten Container.

### Offenbarung der Erfindung

Aufgabe der Erfindung ist es, einen Behälter zu schaffen, der eine preisgünstige und zuverlässige Lagerung, sowie Wartung und Aufbau ermöglicht.

Die Aufgabe wird mit einem Behälter nach Anspruch 1 gelöst.

Der erfindungsgemässe Behälter weist zusätzliche Bereiche auf. Diese zusätzlichen Bereiche ermöglichen nicht nur ein grösseres Volumen des Behälters, sondern erleichtern auch das Ineinanderstapeln der Behälter.

Der Behälter kann dabei aus herkömmlichen Materialien, wie Eisen, Aluminium oder Metall hergestellt sein. Er kann aber auch in der sogenannten Wabentechnologie aus Glasfaser, Kunststoff od. dgl. hergestellt werden. Vorteilhaft an der Wabentechnologie ist in diesem Zusammenhang, dass extrem leichte Behälter hergestellt werden können, die trotzdem widerstandsfähig sind.

Die zusätzlichen Bereiche verlaufen über den geradlinigen Verlauf der Seitenwände hinaus abgewinkelt.

Diese Anordnung der zusätzlichen Bereiche ermöglicht ein Ineinanderstapeln von mehreren Behältern, ohne dass diese eine nicht mehr transportable Höhe erreichen oder bei blosser Lagerung eine grosse Fläche in Anspruch nehmen.

Die Bereiche ragen von den Seitenwänden in einem Winkel über 180° ab. Dieser Umstand führt vorteilhaft dazu, dass eine Vielzahl von Behältern ineinander gestapelt werden können, wobei nur eine geringe Höhe erreicht wird.

Ausserdem hat sich als vorteilhaft erwiesen, dass die Seitenwände gemeinsam mit den Bereichen und den Seitenwänden und den anderen Seitenwänden in gleicher Höhe vom Boden abragen und einen gemeinsamen Abschluss bilden. Vorteilhaft hierbei ist, dass ein möglichst grosser Stauraum erzeugt wird.

Bevorzugt ist an die Bereiche je ein Absatz angeformt. Dieser Absatz dient vorteilhafterweise dazu, die ineinander gestapelten Seitenwände nicht ineinander verrutschen zu lassen. Der Absatz ragt immer in gleicher Weise ab. Ausserdem hat der Absatz einen weiteren Vorteil. Dabei handelt es sich darum, dass durch den Absatz die Maße des gemeinsamen Abschlusses immer gleich sind.

In einem bevorzugten Ausführungsbeispiel weisen die Absätze daher mit zunehmender Höhe des Behälters eine abnehmende Länge auf. Dies führt dazu, dass eine Gesamtbreite immer gleich bleibt.

Ein Vorteil dieser gleichbleibenden Breite ist, dass ein Deckel mit zumindest einer Öffnungsklappe und einem Abschlussbereich bei gleichbleibenden Maßen auf jegliche Art von erfindungsgemässem Behälter aufgebracht werden kann.

In einem bevorzugten Ausführungsbeispiel sind die Deckel durch den gleichen Abschlussbereich und die gleichbleibende Breite ineinander oder übereinander stapelbar. Dies birgt den Vorteil, dass entsprechend eine Mehrzahl von Deckeln beim Transport oder der Lagerung möglichst wenig Platz beanspruchen.

Ein bevorzugtes Ausführungsbeispiel des Behälters weist ausserdem ein Gestell auf. Dieses Gestell ist in der Regel durch Eisen, Stahl oder einen besonders starken Kunststoff hergestellt. Dieses Gestell ist geeignet zur Stabilisierung und Unterstützung des Behälters. Gerade beim Transport soll es möglich sein, mit einem Gestell insgesamt mehrere Behälter zu transportieren. Ausserdem soll bei Wartungsarbeiten die Abkopplung des Gestells von dem Behälter entsprechende Reparatur und Wartung verbilligen.

In Form und Ausmaß soll das Gestell dem Behälter angepasst sein. Dies führt zu dem Vorteil, dass der Behälter optimal gestützt und stabilisiert wird.

Das Gestell soll zumindest eine Querstrebe und eine Längsstrebe aufweisen. Dies führt zu einer kostengünstigen Wartung, Reparatur oder Herstellung des Gestells. Ausserdem soll das Gestell Aufnahmeeinrichtungen vorsehen, welche dazu geeignet sind, mit entsprechenden Armen eines Absetz-LKWs aufgenommen und auf eine Ladefläche gesetzt zu werden.

Die Gestelle sollen ebenfalls ineinander und übereinander stapelbar sein. Dies hat den Vorteil, dass die Gestelle bei Lagerung und Transport möglichst wenig Platz einnehmen und somit kostengünstiger gelagert werden können.

Insgesamt soll der Behälter als zentrales Element eines Systems im Zusammenspiel mit dem Gestell und dem Deckel dazu dienen, dass dem Nutzer ein möglichst flexibles Konzept zur Verfügung steht, das ihm erlaubt mehrere Behälter ineinander mit mehreren Deckeln übereinander in einem oder mehreren Gestellen zu lagern und zu transportieren.

### Kurze Beschreibung der Zeichnungen

Nachfolgend wird ein bevorzugtes Ausführungsbeispiel der Erfindung anhand der beiliegenden Zeichnung näher erläutert, wobei die Zeichnungen folgendes zeigen:
- Figur 1: eine Seitenansicht eines erfindungsgemässen Behälters;
- Figur 2: eine Frontansicht eines Behälters nach Figur 1;
- Figur 3: eine Seitenansicht eines Deckels;
- Figur 4: eine Seitenansicht eines Gestells.

### Beschreibung eines bevorzugten Ausführungsbeispiels

Die Figur 1 zeigt einen erfindungsgemässen Behälter.

Der Behälter 23 besteht aus einem Boden 1 und vier Seitenwänden 2, 3, 4, 5. An zwei der Seitenwände 2, 5 sind zusätzliche Bereiche 6, 7 angeordnet. Diese zusätzlichen Bereiche 6, 7 ragen über den Verlauf der Seitenwände 2, 5 abgewinkelt ab. Dabei ist, wie die Winkel 9 zeigen, ein Abragen von über 180° zu den Seitenwänden 2, 5 zu erkennen.

Die Seitenwände 2, 3, 4, 5 sowie die zusätzlichen Bereiche 6, 7 bilden einen gemeinsamen Abschluss 8. Dies wird dadurch erreicht, dass die Seitenwände 2, 5 und die zusätzlichen Bereiche 6, 7 eine gemeinsame Höhe H aufweisen, wie die Seitenwände 3, 4. An den zusätzlichen Bereichen 6, 7 ist in der Verlängerung des gemeinsamen Abschlusses 8 jeweils ein Absatz 10 angeformt. Die Absätze 10 verlaufen parallel zum Boden 1 in einer Höhe H.

Denkbar ist hier auch, dass nur ein Absatz 10 an einem Seitenbereich 6, 7 angeformt ist und der jeweils andere Seitenbereich 6, 7 keinen Absatz aufweist. Wichtig ist in diesem Zusammenhang nur, dass eine Gesamtbreite B erreicht wird. Diese Gesamtbreite B soll gleichbleibend sein. Die Absätze 10 weisen eine gemeinsame Länge L auf. Diese ist in der Figur 1 als L1 und L2 gekennzeichnet. Mit zunehmender Höhe H des Behälters soll die Länge L der Absätze abnehmen. Die Abnahme der Länge L zur zunehmenden Höhe H soll in der Weise gestaltet sein, dass eine Gesamtbreite B immer gleich bleibt.

Zur weiteren Verdeutlichung ist ein weiterer Behälter 20 in den bisher beschriebenen Behälter 23 eingefügt. Dieser weist eine kleinere Grundfläche und insgesamt ein kleineres Raummaß auf. Allerdings ist ein gemeinsamer Abschluss 21 zu erkennen, welcher sich ebenfalls über die Breite B erstreckt. Die Absätze 10.1 weisen eine grössere Länge L3, L4 auf.

In Figur 2 ist eine andere Seitenansicht des Behälters aus Figur 1 zu erkennen. Dort ist nochmals gezeigt, dass die Seitenbereiche 3, 4 im rechten Winkel zum Boden 1 verlaufen.

In Figur 3 ist ein Deckel 12 gezeigt. Dieser weist einen Abschlussbereich 15 auf. Der Abschlussbereich 15 weist die gleiche Breite B auf. Ausserdem verfügt der Deckel 12 über zwei Öffnungsklappen 13, 14, wobei die Öffnungsklappe 13 in geöffneter Lager gezeigt ist und die Öffnungsklappe 14 in geschlossener Lage.

Ausserdem ist ein weiterer Deckel 22 teilweise gestrichelt gezeigt. Der Deckel 22 weist die gleichen Maße, wie der Deckel 12 auf.

Die in Figur 3 gezeigte Situation verdeutlicht, wie gerade der Deckel 12 auf den Deckel 22 geschoben wird und somit durch die dadurch entstehende Stapelung möglichst platzsparend und kosteneffizient anschliessend transportiert werden kann.

Die gleichbleibende Breite B des Abschlussbereichs 15 der Deckel 12, 22 korrespondiert mit der gleichbleibenden Breite B des Behälters 20, 23. Dadurch ist es möglich, wie in Figur 1 gezeigt wurde, verschiedene Arten von Behältern 20, 23 in gleicher oder unterschiedlicher Grösse ineinander zu stapeln und auf die entsprechenden unterschiedlichen Behälter aufgrund der gleichbleibenden Breite B eine Vielzahl von entsprechenden Deckeln 12, 22 aufzusetzen. Dies ermöglicht dem Nutzer, dass er beispielsweise mit einem LKW eine Vielzahl von Deckeln 12, 22 und Behältern 20, 23 in unterschiedlichster Form transportieren kann.

Figur 4 zeigt ein Gestell 16. Dieses Gestell 16 weist die gleichen Maße des Behälters 23 auf, welcher in Figur 1 gezeigt ist. Das Gestell 16 weist einen Bodenbereich 24 sowie zwei Seitenbereiche 25, 26 auf. Die Seitenbereiche 25, 26 sind über Querstreben 17 miteinander verbunden. Der Bodenbereich 24 ist über Längsstreben 18 mit einem Abschlussbereich 27 verbunden. Der Abschlussbereich 27 weist eine Breite B2 auf, welche grösser ist als die Breite B. Dadurch können Behälter 20, 23 unterschiedlicher Grösse in das Gestell eingebracht werden. Ausserdem weist das Gestell Aufnahmeeinrichtungen 19 auf. Diese dienen dazu, dass das Gestell samt Behälter mit Hilfe eines sogenannten Absetz-LKWs und dessen Armen aufgenommen und auf eine nicht näher dargestellte Ladefläche gesetzt werden können. Dies ist selbstverständlich auch umgekehrt möglich.

Bei dem erfindungsgemässen Herstellungsverfahren weist der Boden 1 45° abgekantete Kanten auf, an welche die Seitenwände 2, 3, 4, 5 über Aufnahmebolzen angeschweisst werden. Dies erleichtert die Herstellung, da weniger geschweisst werden muss.

## Patentansprüche

1. Behälter mit Seitenwänden (2, 3, 4, 5) und einem Boden (1),
**gekennzeichnet durch**
zusätzliche Bereiche (6, 7).

2. Behälter nach Anspruch 1, **dadurch gekennzeichnet, dass** die Bereiche (6, 7) über den geradlinigen Verlauf der Seitenwände (2, 5) abgewinkelt sind.

3. Behälter nach Anspruch 1 oder 2, **dadurch gekennzeichnet, dass** die Bereiche (6, 7) von den Seitenwänden (2, 5) in einem Winkel (9) über 180° abragen.

4. Behälter nach einem der vorherigen Ansprüche, **dadurch gekennzeichnet, dass** die Seitenwände (3, 4) gemeinsam mit den Bereichen (6, 7) und den Seitenwänden (2, 5) in gleicher Höhe (H) vom Boden (1) abragen und einen gemeinsamen Abschluss (8) bilden.

5. Behälter nach einem der vorherigen Ansprüche, **dadurch gekennzeichnet, dass** an die Bereiche (6, 7) hier ein Absatz (10) angeformt ist.

6. Behälter nach Anspruch 5, **dadurch gekennzeichnet, dass** die Absätze (10) mit zunehmender Höhe (H) eine abnehmende Länge (L) aufweisen, so dass eine Gesamtbreite (B) gleichbleibt.

7. Behälter nach einem der vorherigen Ansprüche, **dadurch gekennzeichnet, dass** mehrere Behälter (20, 23) stapelbar sind.

8. Behälter nach einem der Ansprüche 1 bis 7, **gekennzeichnet durch** einen Deckel (12) mit zumindest einer Öffnungsklappe (13, 14) und einem Abschlussbereich (15), welcher eine gleichbleibende Breite (B) aufweist.

9. Behälter nach Anspruch 8, **dadurch gekennzeichnet, dass** mehrere Deckel (12) ineinander oder übereinander stapelbar sind.

10. Behälter nach einem der vorherigen Ansprüche, **gekennzeichnet durch** ein Gestell (16) geeignet zur Stabilisierung und Unterstützung des Behälters (20, 23).

11. Behälter nach Anspruch 10, **dadurch gekennzeichnet, dass** das Gestell in Form und Maßen dem Behälter (20, 23) angepasst ist, so dass der Behälter (20, 23) in das Gestell (16) passt.

12. Behälter nach Anspruch 10 oder 11, **dadurch gekennzeichnet, dass** das Gestell (16) als Stahl- oder Stahlrohrgerippe ausgebildet ist.

13. Behälter nach einem der Ansprüche 10 bis 12, **dadurch gekennzeichnet, dass** an dem Gestell (16) Aufnahmeeinrichtungen (19) vorhanden sind.

14. Behälter nach einem der Ansprüche 10 bis 13, **dadurch gekennzeichnet, dass** mehrere Gestelle (16) ineinander oder übereinander stapelbar sind.

15. Verfahren zur Herstellung eines Behälters nach den Ansprüchen 1 bis 14, **gekennzeichnet durch** folgende Schritte:
- der Boden (1) weist ein 45° abgekantete Kante auf;
- der Boden (1) wird mit den Seitenwänden über Aufnahmebolzen verschweisst.
